# EUROPÄISCHE PATENTSCHRIFT

(11) **EP 0 706 946 B1**
(45) Veröffentlichungstag und Bekanntmachung des Hinweises auf die Patenterteilung: **29.07.1998**
(21) Anmeldenummer: 95115106.7
(22) Anmeldetag: 26.09.1995
(51) Int. Cl.: B65B 69/00

(54) **Verfahren und Vorrichtung zum Handhaben von Zuschnitt-Stapeln mit Banderolen**
Method and device for handling stacks of blanks with strapping band
Méthode et dispositif pour faire la manutention de piles de découpes avec banderole

(30) Priorität: 11.10.1994 DE 4436330
(43) Veröffentlichungstag der Anmeldung: 17.04.1996
(73) Patentinhaber: Focke & Co. (GmbH & Co.), 27283 Verden (DE)
(72) Erfinder: Focke, Heinz, D-27283 Verden (DE); Mutschall, Hugo, D-27308 Kirchlinteln (DE); Hill, Frank, D-28205 Bremen (DE)
(74) Vertreter: Bolte, Erich, Dipl.-Ing.

(56) Entgegenhaltungen:
- EP-A- 0 100 990
- EP-A- 0 146 391
- EP-A- 0 251 414
- EP-A- 0 607 626
- DE-A- 4 010 340
- US-A- 4 718 157
- PATENT ABSTRACTS OF JAPAN, unexamined applications, Sektion M, Band 18, Nr. 37, 20. JUnner 1994 THE PATENT OFFICE JAPANESE GOVERNMENT page 47 M 1545; & JP-A-05 269 693 (ISHII KOGYO K.K.)

## Beschreibung

Die Erfindung betrifft ein Verfahren und eine Vorrichtung zum Transportieren von Zuschnitt-Stapeln sowie zum Durchtrennen und Beseitigen einer den Zuschnitt-Stapel umgebenden Banderole im Bereich einer Banderolen-Station durch ein Messer, wobei das Messer im Bereich eines aufrechten Schenkels der Banderole zwischen Zuschnitten des Zuschnitt-Stapels eingeführt und die Banderole durch Relativbewegung von Messer und Zuschnitt-Stapel entlang dem aufrechten Schenkel durchtrennt wird. Insbesondere geht es um den Transport von Banderolen im Zusammenhang mit einer Verpackungsmaschine, vorzugsweise zu einem Zuschnitt-Magazin der Verpackungsmaschine. Weiterhin betrifft die Erfindung eine Vorrichtung zur Durchführung des Verfahrens.

Zuschnitte für die Fertigung von Verpackungen aus (dünnem) Karton, insbesondere für die Herstellung von Klappschachteln (Hinge-Lid-Packungen) für Zigaretten, werden üblicherweise in einer Kartonagenfabrik vorgefertigt und als Zuschnitt-Stapel angeliefert. Um die Formation der Zuschnitt-Stapel zu sichern, ist es vielfach üblich, die Zuschnitt-Stapel mit einer diese umgebenden streifenförmigen Banderole aus Papier, Folie oder dergleichen zu versehen. Im Bereich der Verpackungsmaschine muß dann die Banderole durchtrennt und beseitigt werden, so daß banderolenfreie Zuschnitt-Stapel der Verpackungsmaschine, insbesondere einem Zuschnitt-Magazin derselben, übergeben werden können.

Aus der EP-A-0 100 990 ist es bekannt, die Banderole eines Stapels durch ein seitlich zwischen einzelne Blätter des Stapels eintretendes Messer zu durchtrennen, ebenso aus der EP-A-0 146 391. Die zertrennte Banderole wird jeweils an einer dem Messer gegenüberliegenden Seite des Stapels von einem entsprechenden Greiforgan erfaßt und abgezogen. Der Oberbegriff der Ansprüche 1 und 5 entspricht diesem Stand der Technik.

Die Erfindung befaßt sich mit der Handhabung durch Banderolen umgebenen Zuschnitt-Stapeln im Bereich einer Verpackungsmaschine. Der Erfindung liegt die Aufgabe zugrunde, das Durchtrennen und Beseitigen der Banderolen zu verbessern, insbesondere zu beschleunigen ohne daß die Gefahr der Beschädigung von Zuschnitten besteht.

Zur Lösung dieser Aufgabe ist das erfindungsgemäße Verfahren dadurch gekennzeichnet, daß das Messer im oberen Bereich des aufrechten Schenkels zwischen oberen Zuschnitten des Zuschnitt-Stapels eingeführt und die Banderole in diesem Bereich durchtrennt wird und daß der Schenkel nach dem Trennen nach unten bis unter den Zuschnitt-Stapel weggezogen wird.

Die Aufgabe wird weiterhin durch die Vorrichtung gemäß Anspruch 5 gelöst.

Zur Beseitigung der durchtrennten Banderole wird diese erfindungsgemäß nach unten weggezogen, und zwar derart, daß nach dem Durchtrennen des aufrechten Schenkels dieser zunächst durch eine aufrechte, auf- und abbewegbare Anlagewand nach unten bewegt und sodann nach dem Abschieben des Zuschnitt-Stapels die Banderole insgesamt durch entsprechende Förderorgane nach unten weggezogen wird.

Nach dem Durchtrennen der Banderole wird erfindungsgemäß der Zuschnitt-Stapel durch eine besondere Schiebereinheit aus der Banderolen-Station abgeschoben auf einen Abförderer, der die banderolenfreien Zuschnitt-Stapel der Verpackungsmaschine zufördert. Der Abförderer ist vorzugsweise ein Vertikalförderer mit einer Plattform zur Aufnahme je eines Zuschnitt-Stapels.

Weitere Merkmale der Erfindung beziehen sich auf Einzelheiten der Banderolen-Station, auf die Organe zum Abziehen und Beseitigen der durchtrennten Banderole, auf das Schneidaggregat sowie auf das Förderorgan zum Abtransportieren des Zuschnitt-Stapels.

Weitere Einzelheiten der Erfindung werden nachfolgend anhand eines in den Zeichnungen dargestellten Ausführungsbeispiels der erfindungsgemäßen Vorrichtung näher erläutert. Es zeigt:
- Fig. 1: eine Verpackungsmaschine in schematischer Darstellung mit einer Banderolen-Station in Rückansicht,
- Fig. 2: die Banderolen-Station der Verpackungsmaschine gemäß Fig. 1 in schematischem Grundriß,
- Fig. 3: die Banderolen-Station als Einzelheit in Seitenansicht, bei vergrößertem Maßstab,
- Fig. 4: eine Darstellung analog Fig. 3 bei veränderter Position von Organen,
- Fig. 5: eine weitere Darstellung entsprechend Fig. 3 und Fig. 4 während einer Phase der Beseitigung einer durchtrennten Banderole,
- Fig. 6: eine weitere veränderte Darstellung analog Fig. 3 bis Fig. 5 während des Abschubs eines Zuschnitt-Stapels auf einen Abförderer,
- Fig. 7: ein Messer-Aggregat in perspektivischer, schematischer Darstellung,
- Fig. 8: eine Einzelheit der Banderolen-Station im Grundriß.

Bei den Ausführungsbeispielen der Zeichnungen geht es um die Handhabung von Zuschnitt-Stapeln 10 aus Zuschnitten für die Zigaretten-Industrie. Es handelt sich um langgestreckte Zuschnitte mit der für die Herstellung von Klappschachteln (Hinge-Lid-Packungen) charakteristischen Kontur. Die Zuschnitte bestehen aus dünnem Karton.

Jeder Zuschnitt-Stapel 10 ist von einer streifenförmigen Banderole 11 umgeben. Diese ist als endliches, rechteckiges Schlauchstück ausgebildet mit einander gegenüberliegenden aufrechten Schenkeln 12, 13 und oberen und unteren Querstegen 14, 15. Die Banderole 11 ist aus einem endlichen Materialstreifen gebildet mit einer verklebten Überlappung 16 im Bereich des Schenkels 13. Die Banderole 11 besteht vorzugsweise aus Papier (Kraftpapier), kann aber auch aus einer Folie oder einem anderen geeigneten Material bestehen. Es ist von Vorteil, wenn die Banderole 11 durch Beschichtung oder andere Maßnahmen weitgehend luftdicht ausgebildet ist.

Die mit einer solchen Banderole 11 versehenen Zuschnitt-Stapel 10 werden beispielsweise auf einer Palette (nicht gezeigt) angeliefert. Ein geeigneter Hubförderer, z.B. ein Roboter mit Hubkopf, setzt die Zuschnitt-Stapel 10 einzeln oder in Gruppen unter Bildung einer fortlaufenden Reihe 17 auf einem Zuförderer 18 ab. Dieser ist als Bandförderer ausgebildet.

Der Zuförderer 18 ist taktweise antreibbar. Er transportiert die Zuschnitt-Stapel 10 nacheinander in eine Banderolen-Station 19. Im Bereich derselben wird die Banderole 11 durchtrennt und beseitigt. Die von der Banderole 11 befreiten Zuschnitt-Stapel 10 werden einem Abförderer übergeben, der die Zuschnitt-Stapel 10 der weiteren Verarbeitung zuführt. Im vorliegenden Falle ist die Banderolen-Station 19 Teil einer Verpackungsmaschine 20 zum Herstellen von Klappschachteln für Zigaretten. Zuförderer 18 und Banderolen-Station 19 sind im Bereich der Rückseite der Verpackungsmaschine 20 positioniert.

In der Banderolen-Station 19 wird der Zuschnitt-Stapel 10 durch den Zuförderer 18 auf eine Auflage gefördert, nämlich auf eine Platte 21. Auf dieser ruht der Zuschnitt-Stapel 10 während des Durchtrennens der Banderole 11.

Oberhalb der Platte 21 bzw. des Zuschnitt-Stapels 10 ist ein auf- und abbewegbares Schneidaggregat 22 positioniert. Dieses ist mit einer horizontal liegenden Schneidklinge bzw. einem Messer 23 ausgerüstet zum Durchtrennen der Banderole 11. Das klingenartige Messer 23 wird zu diesem Zwecke in horizontaler Ebene relativ zum Zuschnitt-Stapel 10 bzw. zur Banderole 11 bewegt.

Das Messer 23 ist an einem hin- und herbewegbaren Messerhalter 24 angebracht, der wie ein Schlitten an einer Führungsschiene 25 des Schneidaggregats 22 verschiebbar ist. Das langgestreckte Messer 23 bzw. eine Schneidkante 26 desselben ist unter einem spitzen Winkel zur Bewegungsrichtung beim Schneidvorgang, also zur Führungsschiene 25 gerichtet.

Zur Durchführung eines Schneidvorgangs wird das Schneidaggregat 22 durch einen Hubzylinder 27 auf die Schneidebene abgesenkt. Das Messer 23 liegt dabei in einer Ebene unmittelbar unterhalb des oberen quergerichteten Schenkels 12 der Banderole 11, derart, daß das Messer 23 zwischen oberen Zuschnitten des Zuschnitt-Stapels 10 bewegt und auch mit einem Teilbereich zwischen die Zuschnitte eintritt. Es handelt sich dabei um wenige oder lediglich einen Zuschnitt, der oberhalb der Trennebene des Messers 23 liegt.

Zur Durchführung des Trennschnitts wird der Messerhalter 24 entlang der Führungsschiene 25 verschoben. Das Messer 23 wird dabei zunächst außerhalb des Bereichs der Banderole 11 zwischen oberen Zuschnitten geführt, bis der aufrechte Schenkel 12 erfaßt und durchtrennt wird. Das Messer 23 gleitet bei der Schneidbewegung bis zum Ende des Zuschnitt-Stapels.

Durch die Lage der Schnittebene im Bereich des Schenkels 12 entsteht nach Beendigung des Trennschnitts ein Reststeg 28 des Schenkels 12, der mit dem Quersteg 14 verbunden bleibt. Damit dieses hakenförmige Gebilde zuverlässig beseitigt wird, ist das Schneidaggregat 22 mit einer Hilfsvorrichtung versehen. Auf der zum Messer 23 gegenüberliegende Seite des Zuschnitt-Stapels 10 wird von oben her Druck ausgeübt durch eine langgestreckte, streifenförmige Stempelplatte 29. Diese wird mit dem Schneidaggregat 22 von oben her auf den Zuschnitt-Stapel 10 abgesenkt und durch den Hubzylinder 27 beaufschlagt. Zusammen mit dem Schneidaggregat 22 wird weiterhin von oben her ein Saugorgan bzw. ein Sauger 30 auf den Zuschnitt-Stapel 10 abgesenkt. Der Sauger 30 wird in einem dem Messer 23 zugekehrten Bereich des Querstegs 14 wirksam. Nach Durchführung des Trennschnitts wird der Quersteg 14 unter Mitnahme des Reststegs 28 durch den Sauger 30 angehoben, so daß der Reststeg 28 vom Zuschnitt-Stapel 10 freikommt.

Die vorzugsweise über die gesamte Länge des Zuschnitt-Stapels 10 außermittig auf diesem aufliegende Stempelplatte 29 hat den zusätzlichen Effekt, daß insbesondere die oberen Zuschnitte auf der dem Messer 23 zugekehrten Seite leicht aufgefächert werden. Dadurch ist die Einführung des Messers 23 in den Bereich zwischen oberen Zuschnitten erleichtert.

Nach Durchführung eines Trennschnitts wird das Messer 23 mit dem Messerhalter 24 in die Ausgangsstellung zurück- und das Schneidaggregat 22 in die obere Ausgangsstellung gemäß Fig. 4 gefahren.

Die durchtrennte Banderole 11 wird danach beseitigt. Zu diesem Zweck wird die Banderole 11 im Bereich des Schenkels 12 durch einen Halter erfaßt. Dieser besteht im vorliegenden Fall aus einer Anlagewand 31, die in der Ausgangsstellung zugleich der exakten Positionierung des Zuschnitt-Stapels 10 auf der Platte 21 dient. Der Zuschnitt-Stapel 10 liegt mit dem Schenkel 12 der Banderole 11 an der Anlagewand 31 an (Fig. 3).

Die Anlagewand 31 ist mit Halteorganen zum Erfassen der Banderole 11 nach dem Durchtrennen versehen. Es handelt sich dabei um mehrere nebeneinander angeordnete Saugorgane 32. Diese sind so an der Anlagewand 31 positioniert, daß sie den abgetrennten Schenkel 12 im oberen Bereich erfassen.

Die Anlagewand 31 ist in vertikaler Ebene auf- und abbewegbar. Die Anlagewand 31 ist zu diesem Zweck mit Gleitführungen 33 an zwei im Abstand voneinander angeordneten, aufrechten Führungsstangen 34 gelagert. Diese wiederum sind oben und unten mit Querstreben 35 an einer feststehenden, aufrechten Tragwand 36 angebracht. An dieser ist auch ein kolbenstangenloser Zylinder, nämlich ein aufrechter Linearzylinder 37 befestigt. Ein auf- und abbewegbarer Kolben desselben ist mit den Gleitführungen 33 verbunden. Durch den Linearzylinder 37 ist demnach die Anlagewand 31 auf- und abbewegbar.

Durch Abwärtsbewegung der Anlagewand 31 aus der oberen Position gemäß Fig. 3 in die untere gemäß Fig. 4 und Fig. 5 wird der von den Saugorganen 32 gehaltene Schenkel 12 der Banderole 11 mit abwärts bewegt. Da der Zuschnitt-Stapel 10 unverändert auf dem übrigen Teil der Banderole 11 ruht, nämlich auf dem unteren Quersteg 15, bildet der Schenkel 12 zunächst eine Schlaufe (Fig. 4).

Der Zuschnitt-Stapel 10 wird nun aus der Banderolen-Station 19 herausbewegt, wobei die durchtrennte Banderole 11 zurückgehalten bzw. abgefördert wird. Der Zuschnitt-Stapel 10 gelangt ohne Banderole 11 auf einen Abförderer. Im vorliegenden Falle wird der Zuschnitt-Stapel 10 von der Platte 21 aus unmittelbar auf eine Plattform 39 eines Vertikalförderers 40 geschoben. Die einseitig an diesem Vertikalförderer 40 gelagerte Plattform erstreckt sich während der Aufnahme des Zuschnitt-Stapels 10 in Höhe der Platte 21.

Die Übergabe des Zuschnitt-Stapels 10 von der Platte 21 an den Vertikalförderer 40 erfolgt durch eine Schiebereinheit 41. Diese besteht im vorliegenden Falle aus zwei aufrechten Mitnehmerstangen 42, 43, die aus einer Seitwärtsstellung gemäß Fig. 8 außerhalb der Bewegungsbahn der Zuschnitt-Stapel 10 durch entgegengerichtete Querbewegung in einen zwischen dem Zuschnitt-Stapel 10 auf der Platte 21 einerseits und den Zuschnitt-Stapeln 10 auf dem Zuförderer 18 andererseits gebildeten Zwischenraum 44 eintreten. Dieser Zwischenraum 44 ist dadurch geschaffen worden, daß der Zuförderer 18 nach dem Absetzen des Zuschnitt-Stapels 10 auf der Platte 21 in entgegengesetzter Richtung angetrieben wird, derart, daß eine Rückförderbewegung der Reihe 17 der Zuschnitt-Stapel 10 stattfindet. Die in den Zwischenraum 44 eingetretenen Mitnehmerstangen 42, 43 unterstützen in abgestimmter Weise die Förderbewegung des Zuschnitt-Stapels 10 von der Platte 21 auf die Plattform 39 während der Abwärtsbewegung der Banderole 11.

Die Mitnehmerstangen 42, 43 sind mit Gleitstücken 45 auf quergerichteten Stangen 46 verschiebbar. Die Querbewegung der Mitnehmerstangen 42, 43 wird durch Zylinder 47 bewirkt.

Die insoweit beschriebene Schiebereinheit 41 ist zur Durchführung der Schubbewegung an einem sich in Förderrichtung erstreckenden Linearzylinder 57 angebracht. Dieser ist oberhalb der Bewegungsbahn der Zuschnitt-Stapel 10 positioniert. Die Stangen 46 sind an einem Träger 48 angebracht, der seinerseits mit einem Kolben des Linearzylinders 57 verbunden ist. Durch diesen sind die Mitnehmerstangen 42, 43 in Abschubrichtung des Zuschnitt-Stapels 10 unter Mitnahme desselben bewegbar.

Die Mitnehmerstangen 42, 43 werden außerhalb des Bereichs der Banderole 11 am Zuschnitt-Stapel 10 wirksam. Bei der Abschubbewegung entsteht dadurch eine Seitenschlaufe 38 durch den unteren Quersteg 15 der Banderole. Diese wird vollständig nach unten weggezogen, sobald der Zuschnitt-Stapel auf dem Abförderer bzw. auf der Plattform 39 abgesetzt ist (Fig. 6).

Zum vollständigen Abtransport der durchtrennten Banderole 11 in Abwärtsrichtung werden weitere Zugorgane wirksam. Es handelt sich dabei um ein Zugwalzenpaar mit einer ortsfesten, größeren Zugwalze 49 und einer mitlaufenden Gegenwalze 50. Letztere ist an der Anlagewand 31 angebracht, unterhalb der Saugorgane 32. Die Banderole 11 bzw. deren Schenkel 12 liegt nach dem Abtrennen an der Gegenwalze 50 an. Durch die Absenkbewegung in die Position gemäß Fig. 4 gelangt die Gegenwalze 50 in eine Position gegenüber der Zugwalze 49. Durch die gemeinsame Wirkung des Walzenpaares 49/50 wird dann die Banderole 11 insgesamt nach unten gefördert.

Die schließlich vollständig von dem Zuschnitt-Stapel 10 abgezogene Banderole 11 gelangt in einen Sammelbehälter 51 unterhalb der Platte 21.

Trotz der Wirkung des Saugers 30 ist nicht immer auszuschließen, daß der obere Quersteg 14 nach dem Trennschnitt mit dem Reststeg 28 in die Ausgangsstellung zurückfällt (Fig. 6, strichpunktierte Linie). Bei dem vollständigen Abzug der Banderole 11 muß sichergestellt werden, daß durch den Reststeg 28 obere Zuschnitte des Zuschnitt-Stapels 10 nicht mit abgezogen werden. Zu diesem Zweck ist dem Vertikalförderer 40 ein Halteorgan zugeordnet, welches eine Rückhaltekraft auf den Zuschnitt-Stapel 10 ausübt, während die Banderole 11 abgezogen wird. Es handelt sich dabei um eine Andrückrolle 58, die von oben her auf den Zuschnitt-Stapel 10 abgesenkt wird, im vorliegenden Fall im Bereich der Banderole 11 bzw. des Schenkels 12. Die Andrückrolle 58 ist an einer Halterung 59 gelagert und durch einen Zylinder (nicht gezeigt) in die Andrückstellung bewegbar (ausgezogene Linien in Fig. 6 und 8). Die Andrückrolle ist dabei an einem schwenkbar gelagerten, zweiarmigen Hebel 60 angebracht, an dessen freiem Ende der Druckmittelzylinder angreift. Die Andrückrolle 58 bewirkt, daß der Zuschnitt-Stapel 10 in unveränderter Position auf der Plattform 39 fixiert ist, während die Banderole 11 nach unten abgezogen wird.

Erst nach vollständigem Beseitigen der Banderole 11 wird der Zuschnitt-Stapel 10 durch den Vertikalförderer 40 abtransportiert. Zu diesem Zweck ist unterhalb der Banderolen-Station 19 ein Überwachungsorgan angebracht, nämlich eine Lichtschranke 61. Diese gibt den Abtransport des Zuschnitt-Stapels 10 frei, wenn die Banderole 11 vollständig an der Lichtschranke 61 vorbeibewegt worden ist.

Die Zuschnitt-Stapel 10 werden für die weitere Verarbeitung durch den Vertikalförderer 40 einem Linearförderer 52 zugeführt. Dieser transportiert die Zuschnitt-Stapel 10 auf erhöhtem Niveau ("überkopf") zur Verpackungsmaschine 20. Hier werden die Zuschnitt-Stapel 10 Zuschnitt-Magazinen 53 übergeben.

Der Linearförderer 52 besteht im vorliegenden Falle aus einer horizontalen Förderbahn 54, auf der Zuschnitt-Stapel 10 aufliegen. Seitliche Führungen sichern die Zuschnitt-Stapel 10 in dieser Position. Ein hin- und herbewegbarer Mitnehmer 55 erfaßt den Zuschnitt-Stapel 10 jeweils an der Rückseite und transportiert ihn gleitend auf der Förderbahn 54. Der Mitnehmer 55 wird durch einen langgestreckten Linearzylinder 56 angetrieben. Die Zuschnitt-Stapel 10 werden durch den Mitnehmer 55 von der Plattform 39 des Vertikalförderers 40 abgeschoben und unmittelbar auf die Förderbahn 54 übertragen.

## Patentansprüche

1. Verfahren zum Transportieren von Zuschnitt-Stapeln (10) sowie zum Durchtrennen und Beseitigen einer den Zuschnitt-Stapel (10) umgebenden Banderole (11) im Bereich einer Banderolen-Station (19) durch ein Messer (23), wobei das Messer (23) im Bereich eines aufrechten Schenkels (12) der Banderole (11) zwischen Zuschnitten des Zuschnitt-Stapels (10) eingeführt und die Banderole (11) durch Relativbewegung von Messer (23) und Zuschnitt-Stapel (10) entlang dem aufrechten Schenkel (12) durchtrennt wird, **dadurch gekennzeichnet**, daß das Messer (23) im oberen Bereich des aufrechten Schenkels (12) zwischen oberen Zuschnitten des Zuschnitt-Stapels (10) eingeführt und die Banderole (11) in diesem Bereich durchtrennt wird, und daß der Schenkel (12) nach dem Trennen nach unten bis unter den Zuschnitt-Stapel (10) weggezogen wird.

2. Verfahren nach Anspruch 1, **dadurch gekennzeichnet**, daß in einem zum Messer (23) gegenüberliegenden Bereich Druck auf die Oberseite des Zuschnitt-Stapels (10) und/oder auf den oberen Quersteg (14) der Banderole (11) ausgeübt wird, derart, daß der dem Messer (23) zugekehrte Bereich der oberen Zuschnitte und/oder des oberen Querstegs (14) geringfügig angehoben werden.

3. Verfahren nach Anspruch 1 oder 2, dadurch gekennzeichnet, daß auf den oberen Quersteg (14) der Banderole bzw. auf den dem Messer (23) zugekehrten freien Bereich der Zuschnitte eine angebende Kraft ausgeübt wird, insbesondere durch Ansaugen des Querstegs (14) und/oder des oberen Zuschnitts.

4. Verfahren nach Anspruch 1 oder einem der weiteren Ansprüche, dadurch gekennzeichnet, daß der banderolenfreie Zuschnitt-Stapel (10) durch einen Abförderer abtransportiert wird, wobei die Banderole (11) insgesamt nach unten weggezogen wird.

5. Vorrichtung zur Durchführung des Verfahrens nach einem der Ansprüche 1 bis 4, mit einem in horizontaler Ebene sich erstreckenden, einseitig abstehenden und zwischen Zuschnitte des Zuschnitt-Stapels (10) eintretenden Messer (23), dadurch gekennzeichnet, daß das Messer (23) in einer Ebene zwischen oberen Zuschnitten, im Bereich des aufrechten Schenkels (12) relativ zum bewegungslosen Zuschnitt-Stapel (10) und zum Durchtrennen der Banderole (11) bewegbar ist, und daß ein Halteorgan (32) vorgesehen ist, welches den durchtrennten Schenkel (12) erfaßt und nach unten abzieht.

6. Vorrichtung nach Anspruch 5, gekennzeichnet durch eine Anlagewand (31) zur Positionierung des Zuschnitt-Stapels (10) in der Banderolen-Station (19) auf einer Platte (21), wobei die Anlagewand (31) die Halteorgane zum Erfassen des Schenkels (12) der Banderole (11) aufweist, insbesondere Saugorgane (32), und zum Abziehen des Schenkels (12) bzw. der Banderole (11) in vertikaler Ebene auf- und abbewegbar ist.

7. Vorrichtung nach Anspruch 5 oder einem der weiteren Ansprüche, dadurch gekennzeichnet, daß die Banderole (11) durch zusätzliche Zugorgane nach unten wegziehbar ist, insbesondere durch ein Zugwalzenpaar mit ortsfester Zugwalze (49) und an der Anlagewand (31) angeordneter Gegenwalze (50).

8. Vorrichtung nach Anspruch 5 oder einem der weiteren Ansprüche, dadurch gekennzeichnet, daß die Banderole (11) bzw. ein oberer, horizontaler Quersteg (14) und/oder obere Zuschnitte des Zuschnitt-Stapels (10) zum Einführen des Messers (23) geringfügig anhebbar ist bzw. sind, insbesondere durch einen Sauger (30) und/oder durch ein auf die Banderole (11) bzw. auf den Zuschnitt-Stapel (10) wirkendes Druckorgan - eine Stempelplatte (29).

9. Vorrichtung nach Anspruch 5 oder einem der weiteren Ansprüche, dadurch gekennzeichnet, daß der Zuschnitt-Stapel (10) nach Durchtrennen der Banderole (11) durch ein auf der zum durchtrennten Schenkel (12) gegenüberliegenden Seite am Zuschnitt-Stapel (10) angreifendes Schieberorgan bzw. eine Schiebereinheit (41) aus der Banderolen-Station (19) abschiebbar ist, vorzugsweise unmittelbar auf einen Mitnehmer bzw. eine Plattform (39) eines (Vertikalförderers 40) zum Abtransport der Zuschnitte.

10. Vorrichtung nach Anspruch 9, dadurch gekennzeichnet, daß die Schiebereinheit (41) zum Abschieben des Zuschnitt-Stapels (10) aus vorzugsweise zwei aufrechten Mitnehmerstangen (42, 43) besteht, die durch Seitwärtsbewegung in die Bewegungsbahn der Zuschnitt-Stapel (10) und aus dieser herausbewegbar sowie zusätzlich in Förderrichtung der Zuschnitt-Stapel (10) bewegbar sind.

## Claims

1. Process for transporting stacks (10) of blanks and for severing and removing a wrapping band (11) surrounding the stack (10) of blanks in the area of a wrapping station (19) by means of a knife (23), the knife (23) being inserted between blanks of the stack (10) of blanks in the area of an upright limb (12) of the wrapping band (11), and the wrapping band (11) being severed by means of a relative movement of knife (23) and stack (10) of blanks along the upright limb (12), characterized in that the knife (23) is inserted between upper blanks of the stack (10) of blanks in the upper region of the upright limb (12), and the wrapping band (11) is severed in this region, and in that, following the severing, the limb (12) is drawn away downwards until it is below the stack (10) of blanks.

2. Process according to Claim 1, characterized in that in an area located opposite the knife (23), pressure is exerted on the upper side of the stack (10) of blanks and/or on the upper transverse web (14) of the wrapping band (11) in such a way that the area, facing the knife (23), of the upper blanks, and/or of the upper transverse web (14) is lifted slightly.

3. Process according to Claim 1 or 2, characterized in that a giving force is exerted on the upper transverse web (14) of the wrapping band or on that free area of the blanks facing the knife (23), in particular by sucking up the transverse web (14) and/or the upper blank.

4. Process according to Claim 1 or one of the other claims, characterized in that the stack (10) of blanks, free of wrapping bands, is transported away by a discharge conveyor, the wrapping band (11) as a whole being drawn away downwards.

5. Device for carrying out the process according to one of Claims 1 to 4, having a knife (23) that extends in the horizontal plane, projects on one side and enters between blanks of the stack (10) of blanks, characterized in that the knife (23) can be moved in a plane between upper blanks, in the area of the upright limb (12) and relative to the non-moving stack (10) of blanks and in order to sever the wrapping band (11), and in that a holding element (32) which seizes the severed limb (12) and draws it away downwards is provided.

6. Device according to Claim 5, characterized by a bearing wall (31) for positioning the stack (10) of blanks in the wrapping station (19) on a plate (21), the bearing wall (31) having the holding elements for seizing the limb (12) of the wrapping band (11), in particular suction elements (32), and being able to move up and down in the vertical plane in order to draw the limb (12) or the wrapping band (11) away.

7. Device according to Claim 5 or one of the other claims, characterized in that the wrapping band (11) can be drawn away downwards by means of additional drawing elements, in particular by a pair of drawing rolls with fixed drawing roll (49) and mating roll (50) arranged on the bearing wall (31).

8. Device according to Claim 5 or one of the other claims, characterized in that the wrapping band (11) or an upper, horizontal transverse web (14) and/or upper blanks of the stack (10) of blanks can be lifted slightly to insert the knife (23), in particular by means of a sucker (30) and/or by means of a pressure element/plunger plate (29) acting on the wrapping band (11) or on the stack (10) of blanks.

9. Device according to Claim 5 or one of the other claims, characterized in that the stack (10) of blanks, after the severing of the wrapping band (11), can be pushed away out of the wrapping station (19) by means of a pusher element or a pusher unit (41) engaging on the stack (10) of blanks on that side located opposite the severed limb (12), being preferably pushed away directly onto a driver or a platform (39) of a (vertical) conveyor (40) for the transporting away of the blanks.

10. Device according to Claim 9, characterized in that the pusher unit (41) for pushing away the stack (10) of blanks preferably comprises two upright driver rods (42, 43), which can be moved by means of a sideways movement into the movement path of the stack (10) of blanks and can be moved out of the latter as well as additionally in the conveying direction of the stacks (10) of blanks.

## Revendications

1. Procédé de transport de piles de flans (10) et de sectionnement et élimination dans la zone d'un poste à banderoles (19), au moyen d'un couteau (23), d'une banderole (11) entourant la pile de flans (10), le couteau (23) étant introduit entre des flans de la pile (10) dans la zone d'un pan vertical (12) de la banderole (11) et la banderole (11) étant sectionnée le long du pan vertical (12) par mouvement relatif du couteau (23) et de la pile de flans (10), caractérisé par le fait que le couteau (23) est introduit entre des flans supérieurs de la pile (10) dans la partie supérieure du pan vertical (12) et la banderole (11) est sectionnée dans cette zone, et que, après le sectionnement, le pan vertical (12) est enlevé par tirage vers le bas jusque sous la pile de flans (10).

2. Procédé selon la revendication 1, caractérisé par le fait que, dans une zone opposée au couteau (23), une pression est exercée sur la face supérieure de la pile de flans (10) et/ou sur le pan transversal supérieur (14) de la banderole (11) de façon telle que la partie dirigée vers le couteau (23) des flans supérieurs et/ou du pan transversal supérieur (14) soit légèrement soulevée.

3. Procédé selon l'une des revendications 1 et 2, caractérisé par le fait que, sur le pan transversal supérieur (14) de la banderole ou sur la partie libre des flans dirigée vers le couteau (23) est exercée une force de soulèvement, en particulier par aspiration du pan transversal (14) et/ou du flan supérieur.

4. Procédé selon la revendication 1 ou une des autres revendications, caractérisé par le fait que la pile de flans (10) sans banderole est évacuée par un transporteur avec retrait total de la banderole (11) vers le bas.

5. Dispositif pour la mise en oeuvre du procédé selon l'une des revendications 1 à 4, comportant un couteau (23) s'étendant dans un plan horizontal, saillant d'un côté et entrant entre des flans de la pile (10), caractérisé par le fait que le couteau (23) est mobile dans un plan entre des flans supérieurs, dans la zone du pan vertical (12) par rapport à la pile de flans (10) immobile et pour le sectionnement de la banderole (11), et qu'il est prévu un organe de maintien (32) qui saisit le pan vertical (12) sectionné et le retire vers le bas.

6. Dispositif selon la revendication 5, caractérisé par une paroi d'appui (31) pour le positionnement de la pile de flans (10) dans le poste à banderoles (19) sur une plaque (21), cette paroi d'appui (31) présentant les organes de maintien pour la saisie du pan vertical (12) de la banderole (11), en particulier des organes d'aspiration (32), et pouvant monter et descendre dans un plan vertical pour retirer le pan vertical (12) ou la banderole (11).

7. Dispositif selon la revendication 5 ou une des autres revendications, caractérisé par le fait que la banderole (11) peut être retirée vers le bas par des organes tracteurs supplémentaires, en particulier par une paire de rouleaux tracteurs comprenant un rouleau tracteur fixe (49) et un contre-rouleau (50) placé sur la paroi d'appui (31).

8. Dispositif selon la revendication 5 ou une des autres revendications, caractérisé par le fait que la banderole (11), plus précisément un pan transversal horizontal supérieur (14), et/ou des flans supérieurs de la pile (10) est ou sont légèrement soulevé(s) pour l'introduction du couteau (23), en particulier par un aspirateur (30) et/ou par un organe presseur, une plaque poinçon (29), agissant sur la banderole (11) ou sur la pile de flans (10).

9. Dispositif selon la revendication 5 ou une des autres revendications, caractérisé par le fait que, après sectionnement de la banderole (11), la pile de flans (10) peut être poussée hors du poste à banderoles (19), de préférence directement sur un entraîneur ou une plate-forme (39) d'un transporteur vertical (40) pour l'évacuation des flans, par un organe pousseur attaquant la pile de flans (10) sur le côté opposé au pan vertical (12) sectionné, ou par un dispositif pousseur (41).

10. Dispositif selon la revendication 9, caractérisé par le fait que le dispositif pousseur (41) poussant la pile de flans (10) est, de préférence, constitué de deux barres d'entraînement verticales (42, 43) qui peuvent, par mouvement de côté, être mises sur la trajectoire de la pile de flans (10) et en être enlevées et sont en plus mobiles dans la direction de transport de la pile de flans (10).
